# EUROPÄISCHE PATENTANMELDUNG

(11) **EP 1 887 113 A1**
(43) Veröffentlichungstag der Anmeldung: **13.02.2008**
(21) Anmeldenummer: 06118732.4
(22) Anmeldetag: 10.08.2006
(51) Int. Cl.: D01G 7/08, D01G 23/04

(54) **Vorrichtung und Verfahren zum Zuführen einer Fasermatte zu einer Verarbeitungsmaschine**

(71) Anmelder: Oskar Dilo Maschinenfabrik KG, 69412 Eberbach (DE)
(72) Erfinder: Leger, Joachim, Eberbach 69412 (DE)
(74) Vertreter: Strobel, Wolfgang

(57) **Zusammenfassung**

Bei einer Vorrichtung zum Zuführen einer aus Fasern gebildeten Fasermatte zu einer Verarbeitungsmaschine, mit einer ersten Fördereinrichtung (2) für Fasern, die die Fasern einer Speiseeinrichtung (4) zuführt, mit einer Rückstreichwalze (6), die zum Vergleichmäßigen des über die Arbeitsbreite der Vorrichtung zugeführten Volumenstroms an Fasern mit der ersten Fördereinrichtung (2) zusammenwirkt, mit einer Messeinrichtung (8), die den Volumenstrom der von der Speiseeinrichtung (4) der Verarbeitungsmaschine zugeführten Fasern der Fasermatte in mehreren Abschnitten über die Breite der Fasermatte misst, und mit einer Steuerung (10), die den zugeführten Volumenstrom in Abhängigkeit von vorgegebenen Sollwerten über die Arbeitsbreite steuert, ist vorgesehen, dass die Rückstreichwalze (6) und/oder die Speiseeinrichtung (4) über die Arbeitsbreite segmentiert sind und hinsichtlich des Volumenstroms an Fasern in Abhängigkeit von dem von der Messeinrichtung (8) stromabwärts der Speiseeinrichtung (4) über die Breite der Fasermatte gemessenen Istwerten für den Volumenstrom an Fasern und den in der Steuerung enthaltenen Sollwerten für den Volumenstrom segmentweise regelbar sind.

## Beschreibung

Die Erfindung betrifft eine Vorrichtung sowie ein Verfahren zum Zuführen einer aus Fasern gebildeten Fasermatte zu einer Verarbeitungsmaschine, insbesondere einer Textilmaschine, wie beispielsweise einer Krempelmaschine, nach dem Oberbegriff des Anspruchs 1 bzw. 28.

Bei einer aus der DE 31 41 537 A bekannten Vorrichtung zum Zuführen einer aus Fasern gebildeten Fasermatte zu einer Verarbeitungsmaschine erfolgt die Zuführung mittels einer Speisevorrichtung, vornehmlich eines Kastenspeisers mit Rüttelfüllschacht. Die Zuführgeschwindigkeit des Fasergutes zu der Speisevorrichtung wird in Abhängigkeit von der Ermittlung der der Verarbeitungsmaschine zugeführten Fasergutmenge mittels einer Vorrichtung zum Messen der Dicke und/oder der Dichte des Fasergutes durchgeführt. Hierzu ist die Steuerung der Fasergutzufuhr zu der Speisevorrichtung und die Ermittlung der Gutmenge an der Eingangsstelle der Verarbeitungsmaschine in mehrere, mindestens in drei Abschnitte über die Arbeitsbreite unterteilt. In jedem Abschnitt erfolgt die Feststellung der Fasergut-Durchsatzmenge mittels der Dickenmessvorrichtung und die entsprechende Steuerung getrennt von dem benachbarten Abschnitt. Auf diese Weise kann die Höhe der Füllung des Speiseschachtes hinsichtlich der Vergleichsmäßigung besser reguliert werden.

Die Erfindung liegt ausgehend von diesem Stand der Technik die Aufgabe zugrunde, eine Vorrichtung und ein Verfahren zum Zuführen einer aus Fasern gebildeten Fasermatte zu schaffen, mit der einerseits Massenschwankungen des Fasergutes über die Arbeitsbreite im verbesserten Umfang ausgeglichen werden können oder die Einstellung eines vorgegebenen Fasermattenprofils über die Arbeitsbreite der Vorrichtung ermöglicht wird.

Zur Lösung dieser Aufgabe dienen die Merkmale des Anspruchs 1 bzw. 28.

Die Erfindung sieht in vorteilhafter Weise vor, dass die Rückstreichwalze und/oder die Speiseeinrichtung über die Arbeitsbreite segmentiert sind und hinsichtlich des Volumenstroms an Fasern in Abhängigkeit von den von der Messeinrichtung stromabwärts der Speiseeinrichtung über die Breite der Fasermatte gemessenen Istwerten für den Volumenstrom an Fasern in der Steuerung enthaltenen Sollwerten für den Volumenstrom segmentweise regelbar sind.

Die Erfindung ermöglicht es, den Volumenstrom an Fasergut über die Arbeitsbreite der Vorrichtung, die vorzugsweise der Arbeitsbreite der nachfolgenden Verarbeitungsmaschine, z.B. einer Krempel, entspricht, durch segmentweises Variieren des Durchlassquerschnittes für die Fasern oder durch Verändern deren Transportgeschwindigkeit in jedem Segment dermaßen zu optimieren, dass eine nahezu ideal über die Breite vergleichmäßigte Fasermatte entsteht.

Alternativ ist es auch möglich, die Dicke der Fasermatte über die Arbeitsbreite der Vorrichtung gezielt zu verändern, z.B. durch Einstellung einer Randüberhöhung.

Dabei besteht die Möglichkeit, den Volumenstrom über die Rückstreichwalze oder die Speiseeinrichtung zu beeinflussen.

Bei einem bevorzugten Ausführungsbeispiel ist die segmentierte Rückstreichwalze aus mehreren Trommeln gebildet, wobei die Steuerung den Abstand jeder Trommel zu der ersten Fördereinrichtung in Abhängigkeit von den gemessenen Istwerten der Messeinrichtung und den durch die Steuerung vorgegebenen Sollwerten regelt.

Die Trommeln der Rückstreichwalze können eine gemeinsame rotierende Welle oder eine feststehende gemeinsame Achse aufweisen.

Dabei ist vorgesehen, dass die gemeinsame Welle oder Achse durch Kardangelenke unterteilt ist.

Jede Trommel der Rückstreichwalze kann eine mit der Rotationsachse der jeweiligen Trommel koaxiale Gelenkaufnahmeeinrichtung zur Bildung mindestens eines kardanischen Gelenkes aufweisen, wobei zwischen benachbarten Trommeln jeweils ein längenveränderliches Wellen- oder Achsensegment der gemeinsamen Welle oder Achse angeordnet ist.

Die gemeinsame Welle kann mit einem einzigen Drehantrieb versehen sein.

Jede Trommel weist mindestens eine Trommelwand auf, die drehfest mit der gemeinsamen Welle gekoppelt ist.

Beiderseits der Trommelwand können Kardangelenke in der Nähe der Trommelwand angeordnet sein. Nach einer alternativen Ausführungsform kann vorgesehen sein, dass jede Trommel der Rückstreichwalze einen eigenen Drehantrieb aufweist.

Dieser Drehantrieb kann aus einem Außenläufermotor bestehen, dessen Achse feststeht und dessen mit der Trommel gekoppeltes Gehäuse umläuft. Die Trommelwand einer jeden Trommel ist dabei mit dem Gehäuse des Außenläufermotors gekoppelt oder bildet das Gehäuse des Außenläufermotors. Die nicht rotierende Achse kann aber über kardanische Gelenke, wie die gemeinsame Welle hinsichtlich ihres Abstandes zu der ersten Fördereinrichtung eingestellt werden. Es besteht dabei auch die Möglichkeit, eine einzige gemeinsame Achse ohne kardanische Gelenke vorzusehen.

Mit Hilfe des für jede Trommel vorgesehenen Außenläufermotors besteht die Möglichkeit für jede Trommel der Rückstreichwalze eine unterschiedliche Geschwindigkeit einzustellen.

Auf diese Weise ist es auch möglich, den Volumenstrom an der Rückstreichwalze der Arbeitswalze der Vorrichtung zu beeinflussen, ohne den Abstand der Trommeln zu der ersten Förderreinrichtung zu verändern.

Selbstverständlich kann die Steuerung des Volumenstroms auch durch eine Kombination eines unterschiedlichen Abstandes der Trommeln zu der ersten Fördereinrichtung und einer unterschiedlichen Umfangsgeschwindigkeit der Trommeln gesteuert werden.

Die Trommeln sind zwischen seitlichen Stützelementen drehbar gelagert, wobei die Stützelemente zwecks Verstellung des Abstandes der Trommeln zu der ersten Fördereinrichtung linear in Richtung auf die erste Fördereinrichtung zustellbar sind.

Die Speiseeinrichtung weist einen aus Schachtwänden gebildeten Füllschacht auf, dessen mindestens eine Schachtwand aus mehreren voneinander unabhängigen Schachtsegmenten besteht.

Die Schachttiefe des Füllschachtes und/oder die Neigung jedes Schachtsegmentes zur Vertikalen kann an jedem Schachtsegment der Schachtwand durch die Steuerung und entsprechende Antriebsmittel individuell eingestellt werden.

Die Schachtsegmente der segmentierten Schachtwand können an einem Rahmenelement der Speiseeinrichtung um eine Horizontalachse schwenkbar angekoppelt sein, derart dass der jeweilige Neigungswinkel der Schachtsegmente zu der gegenüberliegenden Schachtwand mit mindestens einer Antriebseinrichtung für jedes Schachtsegment zur Feinregelung des Volumenstroms an Fasern über die Breite der Fasermatte einstellbar ist.

Das Rahmenelement kann oberhalb und unterhalb der nebeneinander angeordneten Achsen der einzelnen Schachtsegmente über voneinander unabhängige Antriebseinrichtungen verlagerbar sein.

Das Rahmenelement kann für alle Schachtsegmente gemeinsam linear um einen Verstellweg von 30 bis 250 mm, vorzugsweise von 50 bis 180 mm, zur Grobregelung der Schachttiefe zustellbar sein.

Die den segmentierten Schachtsegmenten gegenüberliegende Schachtwand kann Rüttelschwingungen ausführen.

Alternativ können die segmentierten Schachtsegmente oder das Rahmenelement die Rüttelschwingungen ausführen.

Mit Hilfe der Rückstreichwalze kann segmentweise eine Grobregelung und mit Hilfe des Füllschachtes segmentweise eine Feinregelung des über die Breite der Fasermatte zugeführten Volumenstroms an Fasern erfolgen.

Die Schachtsegmente der Speiseeinrichtung und/oder die Trommeln der Rückstreichwalze bilden hinsichtlich ihrer Position und/oder Geschwindigkeit vorzugsweise die Stellglieder eines Regelkreises.

Die erste Fördereinrichtung besteht aus einem Schrägförderer, vorzugsweise aus einem Steiglattentuch.

Die erste Fördereinrichtung kann über die Breite der Fasermatte segmentiert sein, wobei die Segmente der Fördereinrichtung eine unterschiedliche Fördergeschwindigkeit aufweisen können.

Zwischen der Speiseeinrichtung und der Verarbeitungsmaschine kann eine zweite Fördereinrichtung angeordnet sein, die die aus den Fasern in der Speiseeinrichtung gebildete Fasermatte der Verarbeitungsmaschine zuführt.

Die Messeinrichtung ist in einer stromabwärts der Speiseeinrichtung angeordneten Rutsche integriert, die in Fasertransportrichtung im Mittelbereich der Rutsche mehrere über die Breite der Fasermatte nebeneinander angeordnete, den einzelnen Segmenten der Rückstreichwalze und/oder der Speiseeinrichtung zugeordnete Wägezellen aufweist.

Nach einer alternativen Ausführungsform kann mit Hilfe der für die einzelnen Segmente der Rückstreichwalze und/oder der Speiseeinrichtung voreinstellbaren Sollwerte auch ein beliebiges Querschnittsprofil der Fasermatte über die Breite eingestellt werden.

Eine nicht segmentierte, mit der ersten Fördereinrichtung zusammenwirkende Abschlagwalze wirft die Fasern in die Speiseeinrichtung ab.

Das erfindungsgemäße Verfahren zum Zuführen einer aus Fasern gebildeten Fasermatte zu einer Verarbeitungsmaschine über eine Zuführvorrichtung
- durch Fördern von Fasern über eine vorgegebene Breite in eine Speiseeinrichtung,
- durch Rückstreichen überschüssiger Fasern vor dem Einspeisen der Fasern in die Speiseeinrichtung,
- durch Messen des an der Speiseeinrichtung austretenden Volumenstroms an Fasern über die Breite der Fasermatte, und
- durch Steuern des zugeführten Volumenstroms in Abhängigkeit von gemessenen Istwerten und vorgegebenen Sollwerten,
ist gekennzeichnet
- durch das Segmentieren des Volumenstroms an Fasern über die Breite der zugeführten Fasermatte und durch Regeln des Volumenstroms durch segmentweises Steuern des Durchlassquerschnittes für Fasern oder der Zuführgeschwindigkeit der Fasern vor dem Einspeisen in die Speiseeinrichtung und/oder in der Speiseeinrichtung in Abhängigkeit von segmentweise gemessenen Istwerten des Volumenstroms und segmentweise vorgegebenen Sollwerten.

Im Folgenden wird unter Bezugnahme auf die Zeichnungen ein Ausführungsbeispiel der Erfindung näher erläutert. Es zeigen:
- Fig. 1: eine schematische Darstellung der erfindungsgemäßen Vorrichtung zum Zuführen einer Fasermatte in der Seitenansicht,
- Fig. 2: eine segmentierte Rückstreichwalze,
- Fig. 3: eine Ansicht der segmentierten Rückstreichwalze in einer gegenüber Fig. 2 um 90° versetzten Ebene,
- Fig. 4: eine Trommel der Rückstreichwalze in Seitenansicht,
- Fig. 5: eine vergrößerte Darstellung des Füllschachtes der Speiseeinrichtung,
- Fig. 6: eine perspektivische Ansicht der Vorrichtung gemäß Fig. 1,
- Fig. 7: eine vergrößerte Darstellung einer segmentierten Schachtwand, und
- Fig. 8: eine vergrößerte Darstellung der Messeinrichtung an der Rutsche.

Die in Fig. 1 gezeigte Vorrichtung zum Zuführen einer aus Fasern gebildeten Fasermatte zu einer Verarbeitungsmaschine, z.B. einer Krempel, besteht im Wesentlichen aus folgenden Elementen, nämlich einem Transportband 3 für Fasern, einer ersten Fördereinrichtung 2, beispielsweise aus einem Steiglattentuch, einer Rückstreichwalze 6, die mit der ersten Fördereinrichtung 2 z.B. am oberen Ende der Fördereinrichtung 2 zusammenwirkt, einer mit der Fördereinrichtung 2 zusammenwirkenden Abschlagwalze 48 vor einer Speiseeinrichtung 4 mit einem aus Schachtwänden 26, 30 gebildeten Füllschacht 5, sowie einer am Auslaufende des Füllschachtes 5 angeordneten Rutsche 44, in der Wägezellen 46 über die Arbeitsbreite der Vorrichtung verteilt angeordnet sind. Die aus dem Füllschacht 5 austretende Fasermatte wird über die Rutsche 44 auf eine weitere Fördereinrichtung 42 transportiert, die die Fasermatte der nachfolgenden Verarbeitungsmaschine zuführt.

Die Fasern werden der ersten Fördereinrichtung 2 beispielsweise mit Hilfe eines Transportbandes 3 eines sogenannten Wollkastens zugeführt.

Dem horizontalen Transportband 3 kann ein Füllschacht drei Austragwalzen vorgelagert sein, wie es grundsätzlich aus der DE 31 41 537 A bekannt ist.

Die beispielsweise aus einem Steiglattentuch bestehende erste Fördereinrichtung 2 ist vorzugsweise aus einem über die Arbeitsbreite der Vorrichtung nicht unterteiltem Nadellattentuch gebildet, kann aber auch bei einer anderen Ausführungsform in Richtung der Arbeitsbreite segmentweise unterteilt sein, so dass die einzelnen Segmente des Nadellattentuches mit einer unterschiedlichen Transportgeschwindigkeit betrieben werden können.

Die Abstreichwalze 6 ist, wie am besten aus Fig. 2 ersichtlich, in mehrere Segmente unterteilt, die aus einzelnen Trommeln 12 gebildet sind, wobei die einzelnen Trommeln 12 über eine gemeinsame Welle 14 miteinander verbunden sind, die beispielsweise von einem einzigen Drehantrieb 18 angetrieben wird.

Dabei ist die gemeinsame Welle 14 gelenkig ausgeführt, so dass die einzelnen Trommeln 12 der Rückstreifwalze 6 in Richtung auf die erste Fördereinrichtung 6 individuell hin- und zurück zustellbar sind. Die Trommeln 12 weisen zu diesem Zweck eine Trommelwand 20 auf, die beiderseits der Trommelwand 20 kardanische Gelenke 16 aufnimmt, die mit Hilfe eines längenveränderlichen Wellensegmentes 52 und einer zu der jeweiligen Trommel 12 koaxialen Gelenkaufnahmeeinrichtung 50 mit der jeweils benachbarten Trommel 12 gekoppelt sind. Die Zustellung der Trommeln 12 erfolgt bezogen auf die Fig. 1 lediglich in einer einzigen Ebene, die wie in Fig. 1 ersichtlich, vorzugsweise horizontal verläuft. Die Trommeln 12 sind, wie am besten aus den Fign. 3 und 4 ersichtlich, mit seitlichen Stützelemente 22 versehen, zwischen denen die Trommeln 12 drehbar gelagert sind. Die Stützelemente 22, die überwiegend aus Stützwänden bestehen, weisen an ihren den Trommeln 12 zugewandten Enden jeweils einen Ringflansch 22a auf, auf dem der Trommelmantel über Lager 22b drehbar gelagert ist.

Nach einer zeichnerisch nicht dargestellten alternativen Ausführungsform kann anstelle der gemeinsamen Welle 14 eine entsprechend gestaltete feststehende Achse vorgesehen sein, wobei dann jede Trommel 12 mit einem Außenläufermotor versehen ist, der die jeweilige Trommel 12 individuell antreibt. Hierzu ist beispielsweise das Gehäuse des Außenläufermotors mit der Trommel 12 gekoppelt. Die kardanischen Gelenke 16 der Achssegmente können wie bei dem Ausführungsbeispiel der Fig. 2 auch im Falle einer feststehenden Achse vorgesehen sein.

Fig. 3 zeigt die Trommeln 12 der Rückstreichwalze 6 in einer gegenüber Fig. 2 in 90° verdrehten Ebene, bei der die einzelnen Trommeln 12 orthogonal zur Zeichnungsebene vor- und zurückbewegt werden können.

Im Falle einer drehfesten Achse 14 besteht die Möglichkeit, die einzelnen Trommeln 12 mit unterschiedlichen Geschwindigkeiten zu betreiben und damit unabhängig von einer eventuellen Zustellung der Trommel 12 in Richtung auf die erste Fördereinrichtung 2 den Volumenstrom segmentweise zu beeinflussen.

Wie aus Fig. 4 ersichtlich ist, kann jede einzelne Trommel 12 der Rückstreichwalze 6 mit Hilfe einer Antriebseinrichtung, z.B. einer Kolben-Zylindereinheit 23, linear in Richtung auf die erste Transporteinrichtung 2 individuell verschoben werden, so dass der Abstand zu der ersten Fördereinrichtung 2 für jede Trommel 12 einstellbar ist und damit der Volumenstrom an Fasern in den jeweiligem Segment reduziert oder vergrößert werden kann, indem der Durchlassquerschnitt für Fasern verändert wird. Die Rückstreichwalze 6 beeinflusst die Schichtdicke der letztlich dem Füllschacht 5 zugeführten Fasern.

Im Falle eines individuellen Antriebs der Trommeln 12 kann zusätzlich noch die Umfangsgeschwindigkeit jeder einzelnen Trommel 12 individuell eingestellt werden.

Die beiderseitigen stirnseitig angeordneten Stützelemente 22 jeder Trommel sind über zwei Führungsstangen 24 linear geführt. Hierzu ist ein Schlitten 25 vorgesehen, der auf den Führungsstangen 24 gleitet und die zwei, die Trommeln 12 seitlich begrenzenden, als Stützelemente 22 dienenden Stützwände miteinander verbindet.

Wie am besten aus Fig. 4 ersichtlich ist, ist der Schlitten 25 bzw. die über den Schlitten 25 miteinander verbundenen, an der Stirnseite der Trommeln 12 angeordneten Stützelemente 22 in Zustellrichtung zweifach auf den Führungsstangen 24 gelagert.

Die von der ersten Fördereinrichtung 2 transportierten Fasern, die die Rückstreichwalze 6 passiert haben, werden von einer Abschlagwalze 48 in den Füllschacht 5 der Speiseeinrichtung 4 abgeworfen. Der Füllschacht 5 besteht aus einer segmentierten Schachtwand 26 und einer gegenüberliegenden Schachtwand 30, die vorzugsweise als Rüttelwand ausgebildet ist.

Die segmentierte Schachtwand 26 besteht aus mehreren voneinander unabhängigen Schachtsegmenten 28, die nebeneinander angeordnet sind.

Die Schachtsegmente 28 sind um eine Achse 40 schwenkbar und zwar mit Hilfe von Antriebseinrichtungen 34, 36 die mit gegenseitigem vertikalen Abstand paarweise für jedes Schachtsegment 28 relativ zu einem beweglichen Rahmen 38 angeordnet sind.

Zusätzlich können die Schachtsegmente 28, wie aus dem alternativen Ausführungsbeispiel der Fig. 7 ersichtlich, nicht nur um die Achse 40 geschwenkt werden, sondern auch zusätzlich mit Hilfe der Antriebseinrichtungen 34, 36 in Richtung auf die Schachtwand 30 zugestellt werden, um den Füllschacht 5 in dem jeweiligen Segment zu erweitern oder zu verengen.

Bei dem Ausführungsbeispiel der Fig. 7 sind die individuellen Antriebseinrichtungen 34, 36 für die Schachtsegmente 28 an dem oberen Querbalken 62 bzw. an dem mittleren Querbalken 63 befestigt, so dass die einzelnen Schachtsegmente 28 um die horizontale Achse 40 verschwenkt werden können. Jedes Schachtsegment 28 hat seine eigene Achse 40.

Jede Achse 40 kann auf einer linearen Führung 66 abgestützt sein, die bei einer entsprechenden Betätigung der Antriebseinrichtungen 34, 36 eines jeden Schachtsegmentes 28 auch eine lineare Zustellung des Schachtsegmentes 28 ohne Schwenkbewegung in Richtung auf die Schachtwand 26 zulassen. Die lineare Führung, beispielsweise bestehend aus einer Doppel-Schwalbenschwanzführung, ist an dem mittleren Querbalken 63 befestigt.

Der bewegliche Rahmen 38 kann gegenüber einem ortsfesten Rahmen 32 mit Hilfe von Antriebseinrichtungen 33, 35 zugestellt und/oder verschwenkt werden. Die Antriebseinrichtungen 33, 35 bestehen, wie am besten aus Fig. 7 ersichtlich, aus antreibbaren Zahnstangen 37a, 37b, die mit dem beweglichen Rahmen 38 gekoppelt sind.

Die untere Zahnstange 37a ist, wie aus Fig. 7 ersichtlich, mit einem unteren Querbalken 61 des beweglichen Rahmens 38 gekoppelt, während die obere Zahnstange 37b der Antriebseinrichtung 33 mit einem oberen Querbalken 62 des beweglichen Rahmens 38 verbunden ist.

Bei dem Ausführungsbeispiel der Fig. 7 weist der bewegliche Rahmen 38 noch einen mittleren Querbalken 63 auf, wobei die Querbalken 61, 62, 63 mit vertikalen Streben 64 miteinander verbunden sind, von denen in Fig. 7 lediglich zwei gezeigt sind.

Mit Hilfe der Antriebseinrichtungen 33, 35 ist daher eine Grobeinstellung der Schachttiefe möglich, wobei es sich versteht, dass die Antriebseinrichtungen 33, 35 beidseitig des beweglichen Rahmens 38 vorgesehen sind. Die individuellen Antriebseinrichtungen 34, 36 für jedes Schachtsegment 28 erlauben dagegen eine Feineinstellung der Schachttiefe an jedem Schachtsegment 28, sowie zusätzlich auch die Möglichkeit, die Schachtwand hinsichtlich ihres Neigungswinkels zu verändern.

Bei dem Ausführungsbeispiel der Fig. 7 sind insgesamt neun Schachtsegmente 28 nebeneinander angeordnet. Es versteht sich, dass die über die Arbeitsbreite vorgesehene Anzahl von Segmenten nicht auf neun beschränkt ist und dass die Segmentbreite über die Arbeitsbreite der Vorrichtung nicht einheitlich die gleiche Breite aufweisen muss.

Es versteht sich ferner, dass im Falle einer segmentierten ersten Fördereinrichtung 2, einer segmentierten Rückstreichwalze 6 und eines segmentierten Füllschachtes 5 die einander entsprechenden Segmente einander korrespondierende Segmentbreiten aufweisen.

Der in Fig. 5 ersichtliche ortsfeste Rahmen 32 ist in Fig. 7 nur in Form seitlicher Platten ersichtlich, die die Antriebseinrichtungen 33, 35 aufnehmen.

In Fig. 7 sind, insbesondere im linken Teil der Zeichnungen nicht alle Kolben-Zylindereinheiten 34, 36 dargestellt, um dahinterliegende Maschinenelemente nicht zu verdecken.

Die in Fig. 7 oberhalb des mittleren Querbalkens 63 dargestellten Kästen dienen zum Anschluss der Steuerelemente für die einzelnen Segmente des Füllschachtes 5.

Am unteren Ende der nichtsegmentierten Schachtwand 30 ist in Fig. 1 eine Antriebseinrichtung 80 für den Rüttelbetrieb dargestellt, wobei die über die gesamte Arbeitsbreite der Vorrichtung gehende Schachtwand 30 bzw. an ihrem oberen Ende gelenkig angelenkt ist, um für den Rüttelbetrieb schwenkbar zu sein.

Am unteren Ende des Füllschachtes 5 sind zwei Abzugswalzen 82, 84 vorgesehen, die die aus dem Füllschacht 5 austretende Fasermatte einer Rutsche 44 zuführen, die wie am besten aus Fig. 6 ersichtlich mehrere über die Arbeitsbreite verteilte Wägezellen 46 der Messeinrichtung 8 aufweist. Die Umfangsgeschwindigkeit der Abzugswalze 82, 84 wird von der Steuerung 10 vorgegeben. Die Abzugswalze 84 kann mit dem beweglichen Rahmen 38 mitbewegt werden.

Die einzelnen Wägezellen 46 entsprechen in ihrer Breite den Schachtsegmenten 28, bzw. den Trommeln 12 der Rückstreichwalze.

Mit Hilfe der Messeinrichtung 8 und den zugehörigen Wägezellen 46 werden die Massenschwankungen über die Arbeitsbreite der Vorrichtung erfasst und können mit Hilfe der Rückstreichwalze 6 und/oder den Schachtsegmenten 28 oder weiteren segmentierten Elementen im Materialfluß ausgeregelt werden.

Die Fasermatte wird über die Rutsche 44 einem Förderband 42 zum Transport zu einer nachfolgenden Verarbeitungsmaschine z.B. einer Krempel zugeführt.

In Fig. 8 ist eine Detailzeichnung der Messeinrichtung 8 ersichtlich, bei der die Rutsche 44 und auch die Wägezellenplatten 47 der jeweiligen Wägezellen 46 entfernt sind. Wie aus Fig. 8 ersichtlich, wird das von jeder in die Rutsche 44 integrierten Wägezellenplatte 47 aufgenommene Gewicht mit Hilfe eines Hebels 48 auf die Wägezelle 46 übertragen, die Bestandteil der Messeinrichtung 8 ist.

Die Steuerung 10 kann in der Abhängigkeit von vorgegebenen Sollwerten und den von der Messeinrichtung 8 gemessenen Istwerten des über die Arbeitsbreite verteilten Volumenstroms die segmentierte Rückstreichwalze 6 und/oder die Speiseeinrichtung 4 derart steuern, dass ein Höchstmaß an Gleichmäßigkeit der Fasermatte in Quer- und Längsrichtung erreicht werden kann.

Selbstverständlich kann die Steuerung zusätzlich die Geschwindigkeit der Trommeln 12 der Rückstreichwalze 6 beeinflussen, oder die Geschwindigkeit der Segmente der ersten Fördereinrichtung 2, sofern diese technische dafür eingerichtet sind.

Wie bereits erwähnt, können auch die Sollwerte der Steuerung so eingestellt werden, dass ein bestimmtes vorgegebenes Querschnittsprofil der Fasermatte erzeugt wird.

## Patentansprüche

1. Vorrichtung zum Zuführen einer aus Fasern gebildeten Fasermatte zu einer Verarbeitungsmaschine,
mit einer ersten Fördereinrichtung (2) für Fasern, die die Fasern einer Speiseeinrichtung (4) zuführt,
mit einer Rückstreichwalze (6), die zum Vergleichmäßigen des über die Arbeitsbreite der Vorrichtung zugeführten Volumenstroms an Fasern mit der ersten Fördereinrichtung (2) zusammenwirkt,
mit einer Messeinrichtung (8), die den Volumenstrom der von der Speiseeinrichtung (4) der Verarbeitungsmaschine zugeführten Fasern der Fasermatte in mehreren Abschnitten über die Breite der Fasermatte misst, und
mit einer Steuerung (10), die den zugeführten Volumenstrom in Abhängigkeit von vorgegebenen Sollwerten über die Arbeitsbreite steuert,
**dadurch gekennzeichnet,**
**dass** die Rückstreichwalze (6) und/oder die Speiseeinrichtung (4) über die Arbeitsbreite segmentiert sind und hinsichtlich des Volumenstroms an Fasern in Abhängigkeit von dem von der Messeinrichtung (8) stromabwärts der Speiseeinrichtung (4) über die Breite der Fasermatte gemessenen Istwerten für den Volumenstrom an Fasern und den in der Steuerung enthaltenen Sollwerten für den Volumenstrom segmentweise regelbar sind.

2. Vorrichtung nach Anspruch 1, **dadurch gekennzeichnet, dass** die segmentierte Rückstreichwalze (6) aus mehreren Trommeln (12) gebildet ist und dass die Steuerung (10) den Abstand jeder Trommel (12) zu der ersten Fördereinrichtung (2) in Abhängigkeit von den gemessenen Istwerten der Messeinrichtung (8) und den durch die Steuerung vorgegebenen Sollwerten regelt.

3. Vorrichtung nach einem der Ansprüche 1 oder 2, **dadurch gekennzeichnet, dass** alle Trommeln (12) der Rückstreichwalze (6) eine gemeinsame rotierende Welle (14) oder eine gemeinsame feststehende Achse aufweisen.

4. Vorrichtung nach Anspruch 3, **dadurch gekennzeichnet, dass** die gemeinsame Welle (14) oder Achse durch Kardangelenke (16) unterteilt ist.

5. Vorrichtung nach Anspruch 4, **dadurch gekennzeichnet, dass** jede Trommel (12) der Rückstreichwalze (6) eine mit der Rotationsachse der jeweiligen Trommel (12) koaxiale Gelenkaufnahmeeinrichtung (50) zur Bildung mindestens eines kardanischen Gelenkes (16) aufweist und dass zwischen benachbarten Trommeln (12) jeweils ein längenveränderliches Wellen- oder Achssegment (52) der gemeinsamen Welle oder Achse (14) angeordnet ist.

6. Vorrichtung nach einem der Ansprüche 3 bis 5, **dadurch gekennzeichnet, dass** die gemeinsame Welle (14) einen einzigen Drehantrieb (18) aufweist.

7. Vorrichtung nach einem der Ansprüche 2 bis 6, **dadurch gekennzeichnet, dass** jede Trommel (12) mindestens eine Trommelwand (20) aufweist, die drehfest mit der gemeinsamen Welle (14) gekoppelt ist.

8. Vorrichtung nach Anspruch 7, **dadurch gekennzeichnet, dass** beiderseits der Trommelwand (20) Kardangelenke (16) in der Nähe der Trommelwand (20) angeordnet sind.

9. Vorrichtung nach einem der Ansprüche 2 bis 5, **dadurch gekennzeichnet, dass** die segmentierte Rückstreichwalze (6) aus mehreren Trommeln (12) gebildet ist und dass jede Trommel (12) der Rückstreichwalze (6) einen eigenen Drehantrieb aufweist.

10. Vorrichtung nach Anspruch 9, **dadurch gekennzeichnet, dass** der Drehantrieb aus einem Außenläufermotor besteht, dessen Achse feststeht und dessen mit der Trommel (12) gekoppeltes Gehäuse umläuft.

11. Vorrichtung nach Anspruch 9 oder 10, **dadurch gekennzeichnet, dass** für jede von einem Außenläufermotor angetriebene Trommel (12) eine unterschiedliche Geschwindigkeit einstellbar ist.

12. Vorrichtung nach einem der Ansprüche 2 bis 11, **dadurch gekennzeichnet, dass** die Trommeln (12) zwischen seitlichen Stützelementen (22) drehbar gelagert sind und dass die Stützelemente (22) zwecks Verstellung des Abstandes der Trommeln (12) zu der ersten Fördereinrichtung (2) linear in Richtung auf die erste Fördereinrichtung (2) zustellbar sind.

13. Vorrichtung nach einem der Ansprüche 1 bis 12, **dadurch gekennzeichnet, dass** die Speiseeinrichtung (4) einen aus Schachtwänden (26, 30) gebildeten Füllschacht (5) aufweist, dessen Schachtwand (26) aus mehreren voneinander unabhängigen Schachtsegmenten (28) besteht.

14. Vorrichtung nach Anspruch 13, **dadurch gekennzeichnet, dass** die Schachttiefe an jedem Schachtsegment (28) der Schachtwand (26) und/oder die Neigung jedes Schachtsegmentes (28) zur Vertikalen durch die Steuerung (10) individuell einstellbar ist.

15. Vorrichtung nach Anspruch 13 oder 14, **dadurch gekennzeichnet, dass** die Schachtsegmente (28) der segmentierten Schachtwand (26) an einem Rahmenelement (38) der Speiseeinrichtung (4) um eine horizontale Achse (40) schwenkbar angekoppelt sind, derart dass der jeweilige Neigungswinkel der Schachtsegmente (28) zu der gegenüberliegenden Schachtwand (30) mit mindestens einer Antriebseinrichtung (34, 36) für jedes Schachtsegment (28) zur Feinregelung des Volumenstroms an Fasern über die Breite der Fasermatte einstellbar ist.

16. Vorrichtung nach Anspruch 15, **dadurch gekennzeichnet, dass** das Rahmenelement (38) oberhalb und unterhalb der nebeneinander angeordneten Achsen (40) der einzelnen Schachtsegmente (28) über voneinander unabhängige Antriebseinrichtungen (33, 35) eines ortsfesten Rahmens (32) verlagerbar ist.

17. Vorrichtung nach einem der Ansprüche 13 bis 16, **dadurch gekennzeichnet, dass** das Rahmenelement (38) für alle Schachtsegmente (28) linear um einen Verstellweg von 30 bis 250 mm, vorzugsweise von 50 bis 180 mm, zur Grobregelung der Schachttiefe zustellbar ist.

18. Vorrichtung nach einem der Ansprüche 13 bis 17, **dadurch gekennzeichnet, dass** die den segmentierten Schachtsegmenten (28) gegenüberliegende Schachtwand (30) Rüttelschwingungen ausführt.

19. Vorrichtung nach einem der Ansprüche 13 bis 17, **dadurch gekennzeichnet, dass** die segmentierten Schachtsegmente (28) oder das Rahmenelement (38) die Rüttelschwingungen ausführen.

20. Vorrichtung nach einem der Ansprüche 1 bis 19, **dadurch gekennzeichnet, dass** mit Hilfe der Rückstreichwalze (6) segmentweise eine Grobregelung und mit Hilfe des Füllschachtes (5) segmentweise eine Feinregelung des über die Breite der Fasermatte zugeführten Volumenstroms an Fasern erfolgt.

21. Vorrichtung nach einem der Ansprüche 2 bis 20, **dadurch gekennzeichnet, dass** die Schachtsegmente (28) der Speiseeinrichtung (4) und/oder die Trommeln (12) der Rückstreichwalze (6) die Stellglieder eines Regelkreises bilden.

22. Vorrichtung nach einem der Ansprüche 1 bis 21, **dadurch gekennzeichnet, dass** die erste Fördereinrichtung (2) aus einem Schrägförderer, vorzugsweise aus einem Steiglattentuch, besteht.

23. Vorrichtung nach Anspruch 1 bis 22, **dadurch gekennzeichnet, dass** die Fördereinrichtung (2) über die Breite der Fasermatte segmentisiert ist, wobei die Segmente der Fördereinrichtung (2) eine unterschiedliche Fördergeschwindigkeit aufweisen können.

24. Vorrichtung nach einem der Ansprüche 1 bis 23, **dadurch gekennzeichnet, dass** zwischen der Speiseeinrichtung (4) und der Verarbeitungsmaschine eine zweite Fördereinrichtung (42) angeordnet ist, die die aus den Fasern in der Speiseeinrichtung (4) gebildete Fasermatte der Verarbeitungsmaschine zuführt.

25. Vorrichtung nach einem der Ansprüche 1 bis 24, **dadurch gekennzeichnet, dass** die Messeinrichtung (8) aus einer stromabwärts der Speiseeinrichtung (4) angeordneten Rutsche (44) besteht, die in Fasertransportrichtung im Mittelbereich der Rutsche (44) mehrere über die Breite der Fasermatte nebeneinander angeordnete, den einzelnen Segmenten der Rückstreichwalze (6) und/oder der Speiseeinrichtung (4) zugeordnete Wägezellen (46) aufweist.

26. Vorrichtung nach einem der Ansprüche 1 bis 25, **dadurch gekennzeichnet, dass** mit Hilfe der für die einzelnen Segmente der Rückstreichwalze (6) und/oder der Speiseeinrichtung (4) voreinstellbaren Sollwerte ein beliebiges Faserprofil der Fasermatte über die Breite einstellbar ist.

27. Vorrichtung nach einem der Ansprüche 1 bis 26, **dadurch gekennzeichnet, dass** eine nicht segmentierte, mit der ersten Fördereinrichtung (2) zusammenwirkende Abschlagwalze (48) die Fasern in die Speiseeinrichtung (4) abwirft.

28. Verfahren zum Zuführen einer aus Fasern gebildeten Fasermatte zu einer Verarbeitungsmaschine über eine Zuführvorrichtung
- durch Fördern von Fasern über eine vorgegebene Breite in eine Speiseeinrichtung (4),
- durch Rückstreichen überschüssiger Fasern vor dem Einspeisen der Fasern in die Speiseeinrichtung (4),
- durch Messen des an der Speiseeinrichtung (4) austretenden Volumenstroms an Fasern über die Breite der Fasermatte, und
- durch Steuern des zugeführten Volumenstroms in Abhängigkeit von gemessenen Istwerten und vorgegebenen Sollwerten,
**gekennzeichnet durch**
- das Segmentieren des Volumenstroms an Fasern über die Breite der zugeführten Fasermatte und **durch** Regeln des Volumenstroms **durch** segmentweises Steuern des Durchlassquerschnittes für Fasern oder der Zuführgeschwindigkeit der Fasern vor dem Einspeisen in die Speiseeinrichtung (4) und/oder in der Speiseeinrichtung (4) in Abhängigkeit von segmentweise gemessenen Istwerten des Volumenstroms und segmentweise vorgegebenen Sollwerten.
